# EUROPÄISCHE PATENTSCHRIFT

(11) **EP 0 604 674 B1**
(45) Veröffentlichungstag und Bekanntmachung des Hinweises auf die Patenterteilung: **21.02.1996**
(21) Anmeldenummer: 92121996.0
(22) Anmeldetag: 24.12.1992
(51) Int. Cl.: B65H 18/02, B65H 39/16

(54) **Band-Aufwickeleinrichtung**
Web winding device
Dispositif d'enroulement d'une bande

(43) Veröffentlichungstag der Anmeldung: 06.07.1994
(73) Patentinhaber: DOSATEC Dr. Sauter Beteiligungs-GmbH, D-75236 Kämpfelbach (DE)
(72) Erfinder: Sauter, Erwin, Dr., W-7531 Neulingen 2-Göbrichen (DE)
(74) Vertreter: Trappenberg, Hans

(56) Entgegenhaltungen:
- DE-A- 3 811 159
- DE-C- 3 607 136
- DE-U- 8 517 793
- DE-U- 9 200 804

## Beschreibung

Die Erfindung betrifft eine Aufwickeleinrichtung für, von einer Bearbeitungseinheit (Stanz/Prägemaschine, Galvanikanlage etc.) über eine Entkopplung ankommende Bänder, auf vorzugsweise aus einem verlorenen Spulenkörper mit beidseitigen Spulenscheiben bestehende Wickelspulen, gebildet aus einer Bandzuführung mit Bandvorschub und -Trenneinrichtung, einem weiterführenden, zwischen die Spulenscheiben einschwenkbaren Zuführkanal, einer Wickelspulen-Aufnahme mit Wickelspulen-Antrieb sowie einem Papierbandzulauf, der ein Papierband von einer Papierbandrolle abzieht und zwischen die aufzuwickelnden Bänder führt.

Bekannte derartige Aufwickeleinrichtungen sind in den Gebrauchsmusterschriften 85 34 633, 85 34 634 und 89 08 818 beschrieben. Die erstgenannte Schrift weist an einem Gestell ein verschwenkbares Drehkreuz auf, an dessen Enden jeweils eine Spule angebracht ist. Über eine Bandzuführung, die zusammen mit einem Vorschubmotor an der Oberseite des Gestells befestigt ist, wird ein Band der jeweils oben liegenden angetriebenen Spule zugeführt, wobei zwischen die Bandlagen gleichzeitig ein Papierband einläuft, das oberhalb des Gestells angebracht ist. Diese Einrichtung hat sich recht gut bewährt, da sie gestattet, einen halbautomatischen Betrieb mit Spulenwechsel während des Aufwickelvorganges durchzuführen. Die weitergenannte Gebrauchsmusterschrift 85 34 634 zeigt eine ebensolche Einrichtung, bei der zwei Spulen nebeneinander mit jeweils separatem Spulenantrieb auf einem quer verschiebbaren Schlitten angeordnet sind. An einem davorliegenden Ständer befindet sich die Bandzuführung zusammen mit einem Zuführkanal. Oberhalb der beiden Spulen ist eine Papierbandspule angeordnet. Beim Betrieb dieser Einrichtung wird der die Spulenkörper tragende Schlitten zur einen Seite verschoben, so daß das zulaufende Band wiederum unter Zwischenlage eines Papierbands auf die eine, nunmehr unter dem Zuführkanal liegende Spule geführt werden kann. Ist diese Spule vollgewickelt, wird der Schlitten verschoben, so daß die bisher freie Spule nun den Aufwickelvorgang übernimmt. Gleichzeitig kann die zuvor aufgewickelte Spule abgenommen werden. Der Vorteil dieser Einrichtung ist die verhältnismäßig einfache Ausführung, ihr Nachteil, daß ein halbautomatischer matischer Betrieb nur bedingt vorgenommen werden kann. Eine Weiterbildung der zuletzt angeführten Einrichtung ist nach der Gebrauchsmusterschrift 89 08 818 gegeben, wobei bei sonst gleichem Aufbau durch hydraulische Zusatzeinrichtungen auch ein halbautomatischer Betrieb möglich ist.

Der Druckschrift DE-U-92 00 804 kann eine Aufwickeleinrichtung entnommen werden, welche zur Erhöhung der Aufnahmekapazität nebeneinander angeordnete Wickelspulen aufweist. Die Zuordnung des Bandes zu den jeweiligen Spulen erfolgt dadurch, daß entweder die Band-Zuführung verschoben wird oder daß die Spulen auf einer verschiebbaren Grundplatte angeordnet sind. Die Spulen können aber auch auf einer kreisrunden Grundplatte angeordnet sein. Die Spulen werden auf der verschiebbaren oder kreisrunden Grundplatte nach und nach in den Bereich der Band-Zuführung verschoben.

In der Druckschrift DE-C-36 07 136 ist eine Vorrichtung zum Aufwickeln von Bändern auf Haspel beschrieben. Zur Erleichterung der Einfädelung der Bandanfänge in den Haspeldorn werden die Anfänge des Bandes auf einem letzten Führungsabschnitt von oben nach unten über einen gegebenenfalls geteilten Leittisch geführt. Der Leittisch ist mit seinem freien, verschwenkten Ende in den Einlochzwickel des Haspeldorns einführbar. Um die Verschwenkbarkeit zu erleichtern, sind die an der Bandoberfläche anliegenden Umlenkrollen an einer zweiten, zur ersten radial zur Dornachse verstellbaren Koordinate unabhängig verstellbar. Die Bandzuführung sowie der Leittisch ist zwischen den Wickelvorrichtungen mit den Haspeln angeordnet.

Der Druckschrift DE-A-38 11 159 kann eine Trenn- und Aufwickelvorrichtung für Bahnen entnommen werden, welche einen vorderen Abschnitt und einen rückwärtigen Abschnitt aufweist, die ähnlicher Konstruktion sind und in ähnlicher Weise arbeiten. Zwischen diesen Abschnitten ist eine Schneidvorrichtung angeordnet, durch welche die Bahn zunächst geführt wird. Nach dem Trennen der Bahn wird der eine Teil dem vorderen Abschnitt und der andere Teil der rückwärtigen Abschnitt zugeführt, wo sie auf Kerne aufgewickelt werden.

Bei sämtlichen bekannten Konstruktionen ist die Entkopplung nicht Bestandteil der Aufwickeleinrichtung.

Als Nachteil der bekannten Einrichtungen ist anzuführen, daß, schon durch die begrenzte Anzahl einsetzbarer Spulen ein automatischer Betrieb nicht möglich ist. Weiter ist zu bemängeln, daß bei einem Wechsel des aufzuwickelnden Bandes die komplette Aufwickeleinrichtung ausgewechselt werden muß. Schließlich macht sich auch noch die notwendigerweise große Stellfläche, insbesondere bedingt durch die vorgeschaltete Entkopplungsvorrichtung bemerkbar.

Die durch die Erfindung zu lösende Aufgabe besteht demgemäß darin, eine Aufwickeleinrichtung anzugeben, die sowohl manuell, als auch halbautomatisch und automatisch betrieben werden kann, die durch einfache Umrüstarbeiten zum Aufwickeln unterschiedlicher Bänder geeignet ist und die schließlich auch den, in solchen Produktionsanlagen stets knappen Raum bestmöglich ausnutzen beziehungsweise keine große Stellfläche benötigen.

Erreicht wird dies durch die Merkmale des Anspruchs 1. In erfindungsgemäßer Weise ist die Bandzuführung mit Zuführkanal als zentrale Baueinheit ausgeführt, an die der Papierbandzulauf und der Wickelspulenantrieb angebaut ist und entweder diese zentrale Baueinheit oder die Wickelspulen-Aufnahme verschieb- oder verschwenkbar.

Dieser modulartige Aufbau der Aufwickeleinrichtung sieht die Bandzuführung mit Zuführkanal als zentrale Baueinheit vor, an die nun die restlichen Aggregate der Aufwickeleinheit anzubauen sind. So kann beispielsweise diese zentrale Baueinheit mit Bandzuführung und Zuführkanal oberhalb der Wickelspulen-Aufnahme oder auch seitlich dieser Wickelspulen-Aufnahme angeordnet sein, wie auch die Entkopplung als vertikale oder horizontale Bandumlenkung oberhalb oder unterhalb der Wickelspulen-Aufnahme angeordnet werden kann. Durch die letztere Maßnahme wird sehr viel Stellfläche eingespart und es kann außerdem die Bandumlenkung so ausgebildet werden, daß sie als Materialspeicher dienen kann, so daß kurze Stillstandszeiten der Produktionseinheit sich nicht auf die Aufwickeleinrichtung auswirken. Weiter kann die Wickelspulen-Aufnahme nahezu unabhängig von dieser zentralen Baueinheit ausgeführt werden, wodurch auch eine größere Anzahl von Wickelspulen auf dieser Wickelspulen-Aufnahme eingesetzt werden können. Damit ist der Ausbau der erfindungsgemäßen Aufwickeleinrichtung zu einem halbautomatischen oder automatischen Betrieb deutlich erleichtert. Schließlich ist auch noch festzustellen, daß der Papierbandzulauf sich bei der Ausführung der Erfindung stets bei der zentralen Baueinheit befindet, es also keine Schwierigkeiten bereitet, diesen Papierbandzulauf mit dem Bandzulauf zu synchronisieren.

Auf der Zeichnung ist ein Ausführungsbeispiel einer Aufwickeleinrichtung nach der Erfindung schematisch dargestellt:
Die zentrale Baueinheit weist nicht nur eine Bandzuführung mit Bandvorschub (1) und Bandtrenneinrichtung (2) sowie einen weiterführenden Zuführkanal (3) auf, sondern nimmt auch noch die Entkopplung (4) als vertikal stehende Materialschleife (5) auf. Angebaut an diese zentrale Baueinheit (6) ist auch noch ein Papierbandzulauf (7) (doppelt) sowie auch einen das Papierband der Spule zuleitenden Papierband-Zulaufkanal (8). Weiter ist an dieser zentralen Baueinheit (6) ein auf die Spulenscheiben mittels einer Antriebsrolle (9) einwirkender Wickelspulen-Antrieb (10) vorgesehen. Die Wickelspulen (11,12) sind auf einem Drehteller (13) angeordnet, der die Leerspulen (12) jeweils taktweise unter die Bandzuführung mit Zuführkanal (3) verbringt. Auf diesem Drehteller (13) können sehr viele Wickelspulen (11,12) angeordnet werden, so daß die gesamte Aufwickeleinrichtung auch als Materialspeicher dienen kann.

## Patentansprüche

1. Aufwickeleinrichtung für von einer Bearbeitungseinheit ankommende Bänder, auf vorzugsweise aus einem verlorenen Spulenkörper mit beidseitigen Spulenscheiben bestehende Wickelspulen (11, 12), gebildet aus einer Bandzuführung (1) mit Bandvorschub und -Trenneinrichtung, einem weiterführenden, zwischen die Spulenscheiben einschwenkenden Zuführkanal (3), einer Wickelspulen-Aufnahme mit Wickelspulen-Antrieb (9, 10), sowie einem Papierbandzulauf, der ein Papierband von einer Papierbandrolle abzieht und zwischen die aufzuwickelnden Bänder führt, wobei die Bandzuführung (1) mit Zuführkanal (3) als Baueinheit (6) ausgeführt ist, an die der Papierbandzulauf (7) und der Wickelspulen-Antrieb (9, 10) angebaut ist, und entweder die Baueinheit (6) oder die Wickelspulen-Aufnahme verschieb- oder verschwenkbar ist,
dadurch gekennzeichnet,
daß die Baueinheit (6) zentral in der Aufwickeleinrichtung angeordnet ist und daß eine Entkopplung (4) vorgesehen ist, welche als vertikale oder horizontale Bandumlenkung oberhalb oder unterhalb der Wickelspulen-Aufnahme angeordnet ist, wobei die Bandumlenkung so ausgebildet ist, daß sie als Materialspeicher dient.

2. Aufwickeleinrichtung nach Anspruch 1,
dadurch gekennzeichnet,
daß die Bandzuführung (1) mit Zuführkanal (3) oberhalb der Wickelspulen-Aufnahme angeordnet ist.

3. Aufwickeleinrichtung nach Anspruch 1,
dadurch gekennzeichnet,
daß die Bandzuführung (1) mit Zuführkanal (3) seitlich der Wickelspulen-Aufnahme angeordnet ist.

## Claims

1. A winding apparatus for winding webs arriving from a processing unit onto winding reels (11, 12) preferably comprising a lost reel body with reel discs at both sides, formed from a web feed means (1) with web advance and severing device, a feed passage (3) for further guiding the web and which pivots in between the reel discs, a winding reel mounting with winding reel drive (9, 10), and a paper web feed which withdraws a paper web from a paper web roll and guides it between the webs to be wound on, wherein the web feed means (1) with feed passage (3) is in the form of a structural unit (6) to which the paper web feed (7) and the winding reel drive (9, 10) is mounted and either the structural unit (6) or the winding reel mounting is slidable or pivotable, characterised in that the structural unit (6) is arranged centrally in the winding apparatus and that there is provided a decoupling means (4) which is arranged as a vertical or horizontal web deflection means above or below the winding reel mounting, wherein the web deflection means is so designed that it serves as a material storage means.

2. A winding apparatus according to claim 1 characterised in that the web feed means (1) with feed passage (3) is arranged above the winding reel mounting.

3. A winding apparatus according to claim 1 characterised in that the web feed means (1) with feed passage (3) is arranged laterally of the winding reel mounting.

## Revendications

1. Dispositif d'enroulement pour bandes arrivant d'une unité de traitement, l'enroulement s'effectuant sur des bobines d'enroulement (11, 12) constituées de préférence d'un tube de bobine perdu et de flasques de bobine bilatéraux, dispositif qui est composé d'une amenée de bande (1) avec un dispositif d'avance et de sectionnement de bande, d'un canal d'amenée (3) consécutif, pouvant être engagé par pivotement entre les flasques de bobine, d'une réception de bobines d'enroulement avec un entraînement de bobine (9, 10), ainsi que d'une arrivée de bande de papier qui retire une bande de papier d'un rouleau de papier et la guide entre les bandes à enrouler, l'amenée de bande (1) avec le canal d'amenée (3) étant réalisés comme une unité de construction (6), à laquelle sont accolés l'arrivée de bande de papier (7) et l'entraînement de bobine (9, 10), et ou bien l'unité de construction (6) ou la réception de bobines d'enroulement est mobile en coulissement ou pivotement,
caractérisé en ce que l'unité de construction (6) est agencée de façon centrale dans le dispositif d'enroulement et qu'un découplage (4) est prévu qui est agencé sous la forme d'une déviation de bande verticale ou horizontale au-dessus ou au-dessous de la réception de bobines d'enroulement, la déviation de bande étant réalisée de manière qu'elle serve d'accumulateur de matière.

2. Dispositif d'enroulement selon la revendication 1, caractérisé en ce que l'amenée de bande (1) avec le canal d'amenée (3) sont placés au-dessus de la réception de bobines d'enroulement.

3. Dispositif d'enroulement selon la revendication 1, caractérisé en ce que l'amenée de bande (1) avec le canal d'amenée (3) sont placés à côté de la réception de bobines d'enroulement.
